# EUROPÄISCHE PATENTSCHRIFT

(11) **EP 3 398 874 B1**
(45) Veröffentlichungstag und Bekanntmachung des Hinweises auf die Patenterteilung: **27.11.2019**
(21) Anmeldenummer: 18166797.3
(22) Anmeldetag: 11.04.2018
(51) Int. Cl.: B65D 51/24

(54) **BEHÄLTER MIT EINGELEGTEM MESSLÖFFEL**
CONTAINER WITH INSERTED MEASURING SPOON
CONTAINER À CUILLÈRE MESURE INCORPORÉE

(30) Priorität: 04.05.2017 DE 202017102667 U
(43) Veröffentlichungstag der Anmeldung: 07.11.2018
(73) Patentinhaber: Obeck Verpackungen GmbH, 96524 Föritz (DE)
(72) Erfinder: Obeck, Reinhard, 96524 Föritz (DE)
(74) Vertreter: Zimmermann & Partner Patentanwälte mbB

(56) Entgegenhaltungen:
- US-A1- 2007 102 061
- US-A1- 2012 205 376
- US-A1- 2012 321 756
- US-A1- 2014 299 567

## Beschreibung

Die Erfindung betrifft einen Behälter mit eingelegtem Messlöffel.

Derartige Behälter, die aus einem Kunststoff oder aus Glas bestehen, sind bereits bekannt. Sie dienen beispielsweise zur Verpackung von granulat- oder pulverförmigen Lebensmitteln oder Nahrungsergänzungsmitteln oder anderem granulat- oder pulverförmigem Füllgut. Der eingelegte Messlöffel ist zur dosierten Entnahme des jeweiligen Füllgutes vorgesehen.

Es ist des Weiteren bereits bekannt, derartige Behälter aus PET (Polyethylenterephthalat) mittels eines Spritz-Streck-Blasverfahrens herzustellen. Diese Behälter haben im Allgemeinen einen jeweils zugehörigen Verschluss, der beispielsweise aus PP, HDPE oder LDPE bestehen kann.

Diese Behälter weisen vorteilhafte mechanische und optische Eigenschaften auf. Dazu gehören Transparenz und Glanz, Wiederverschließbarkeit, Fall- und Bruchfestigkeit, Geschmacksneutralität, Druckfestigkeit, Leichtgewichtigkeit und Recyclingfähigkeit.

Das in diesen Behältern verpackte Füllgut kann durch eine Verwendung einer Versiegelungsfolie versiegelt sein, die auf den oberen Rand der zylinderförmigen Seitenwand des jeweiligen Behälters aufgebracht ist.

Es ist bereits bekannt, den genannten Messlöffel innerhalb des Behälters lose oben auf das Füllgut aufzulegen. Dies hat jedoch den Nachteil, dass der Messlöffel bei jedem Gebrauch vom Benutzer mittels dessen Finger ergriffen und herausgenommen werden muss. Dabei kann nicht ausgeschlossen werden, dass Füllgut in unerwünschter Weise in der Umgebung des Behälters verteilt wird. Dies ist insbesondere dann der Fall, wenn im Behälter pulverförmiges Füllgut vorliegt. Des Weiteren ist eine Entnahme des Messlöffels aus dem Füllgut mittels der Finger des Benutzers aus hygienischen Gründen nachteilig.

Ferner ist es bereits bekannt, in die zylinderförmige Seitenwand eines derartigen Behälters eine von außen zugängliche, an die Form des Messlöffels angepasste Einbuchtung einzubringen und den Messlöffel in dieser Einbuchtung zu lagern, beispielsweise in diese Einbuchtung einzudrücken. Anschließend wird die Einbuchtung mit dem eingebrachten Messlöffel mittels einer Klebefolie verschlossen, die vor dem ersten Gebrauch des Messlöffels entfernt werden muss. Das Einbringen einer derartigen Einbuchtung ist jedoch aufwendig. Ein weiterer Nachteil besteht darin, dass der Messlöffel nach dem erstmaligen Gebrauch und seinem Wiedereindrücken in die genannte Aussparung abdeckungsfrei am Außenmantel des Behälters gelagert ist und deshalb leicht verschmutzt werden kann. Dies ist aus hygienischer Sicht nachteilig.

Aus der DE 101 29 184 A1 ist eine Verpackung mit einer Wandung, einem Boden, einem Deckel, der an der Wandung befestigbar ist, und einem Einsatz bekannt, wobei der Einsatz zumindest teilweise zwischen Deckel und Wandung angeordnet ist und mit der Wandung dichtend zusammenwirkt.

Aus der US 2017/0203890 A1 ist ein Behälter bekannt, der einen Deckel und einen Einsatz aufweist, wobei der Deckel mit dem Einsatz verbunden ist und im Behälter ein Löffel gelagert ist.

Aus der DE 20 2016 106 178 U1 ist eine Vorrichtung zur Aufnahme einer oder mehrerer Substanzen bekannt, welche einen ersten und einen zweiten Behälter aufweist, die miteinander verbunden sind, wobei der erste und/oder zweite Behälter zwischen einer Gebrauchskonfiguration und einer Transportposition bewegt werden kann.

Aus der KR 10-0791143 B1 ist ein weiterer Behälter bekannt, in welchem ein Löffel gelagert ist.

Aus der US 2014/299567A1 ist ein Behälter bekannt, der einen Boden, eine sich vom Boden nach oben erstreckende Mantelwand und einen ein Innengewinde aufweisenden Deckel aufweist. Die Mantelwand ist in ihrem oberen Endbereich mit einem Außengewinde versehen. In den oberen Endbereich der Mantelwand ist ein Einsatz eingesetzt, der auf eine sich von der Innenseite der Mantelwand nach innen erstreckende Auflagevorrichtung aufgesetzt ist. Im Einsatz ist ein Messlöffel befestigt, der einen Löffelstiel und eine Löffelmulde aufweist.

Die Aufgabe der Erfindung besteht darin, einen Behälter anzugeben, der die oben angegebenen Nachteile bekannter Behälter nicht aufweist.

Diese Aufgabe wird durch einen Behälter mit den im Anspruch 1 angegebenen Merkmalen gelöst. Vorteilhafte Ausgestaltungen und Weiterbildungen der Erfindung sind in den abhängigen Ansprüchen angegeben.

Ein erfindungsgemäßer Behälter weist einen Boden, eine sich vom Boden nach oben erstreckende Mantelwand, die in ihrem oberen Endbereich mit einem Außengewinde versehen ist, und einen ein Innengewinde aufweisenden Deckel auf, wobei er des Weiteren mit einem in den oberen Endbereich der Mantelwand eingesetzten Einsatz ausgestattet ist, in welchen ein einen Löffelstiel und eine Löffelmulde aufweisender Messlöffel eingelegt ist, und wobei der der Einsatz auf eine sich von der Innenseite der Mantelwand nach innen erstreckende Auflagevorrichtung aufgesetzt ist.

Bei dieser Auflagevorrichtung kann es sich um einen umlaufenden Aufnahmering handeln. Alternativ dazu kann die Auflagevorrichtung mehrere sich nach innen erstreckende Aufnahmevorsprünge aufweisen.

Eine vorteilhafte Ausgestaltung besteht darin, den Einsatz zylindersegmentförmig auszubilden, wobei der ringförmige untere Rand des Außenmantels des Einsatzes auf der Auflagevorrichtung aufliegt und der Außenmantel des zylindersegmentförmigen Einsatzes am Innenmantel der Mantelwand des Behälters anliegt. Dies hat den Vorteil, dass der zylindersegmentförmige Einsatz bei eingelegtem Messlöffel einen Durchtritt des unterhalb des Einsatzes befindlichen Füllgutes in den oberhalb des Einsatzes vorgesehenen Bereich des Behälters verhindert oder zumindest wesentlich erschwert.

Vorzugsweise weist der Einsatz eine durchgehende Aussparung auf, in welcher die Löffelmulde des Messlöffels positioniert ist. Dies hat den Vorteil, dass der zylindersegmentförmige Einsatz vergleichsweise niedrig ausgebildet sein kann.

Alternativ dazu kann der Einsatz eine Lagermulde aufweisen, in welcher die Löffelmulde des Messlöffels gelagert ist. Dies hat den Vorteil, dass die Wahrscheinlichkeit eines Durchtritts von Füllgut aus dem Bereich unterhalb des Einsatzes in den Bereich oberhalb des Einsatzes weiter reduziert ist.

Vorzugsweise weist der Einsatz eine als Auflagefläche für den Löffelstiel dienende Vertiefung auf. Dies hat den Vorteil, dass die Höhe des Einsatzes vergleichsweise niedrig gehalten werden kann und die Oberfläche des Einsatzes erhebungsfrei ausgebildet sein kann.

In vorteilhafter Weise weist der Einsatz eine oder mehrere Griffmulden auf. Dies ermöglicht es, den Einsatz vor einer Entnahme von Füllgut ohne Verwendung von Hilfswerkzeug und ohne ein Verkippen des Behälters aus dem Behälter zu heben.

Eine erhebungsfreie Ausbildung der Oberfläche des Einsatzes hat den Vorteil, dass die Oberseite des Einsatzes eine ebene Auflagefläche für eine Versiegelungsfolie bilden kann, die am oberen Rand der Mantelwand befestigt ist und die gesamte Oberfläche des Einsatzes abdeckt.

Vorzugsweise handelt es sich bei dem erfindungsgemäßen Behälter um eine Dose, in welcher granulat- oder pulverförmige Lebensmittel steril gelagert werden können. Der Behälter kann aus einem Kunststoff, Glas oder einem Metall bestehen. Vorzugsweise handelt es sich um einen PET-Behälter. Der Einsatz besteht vorzugsweise aus einem Kunststoff, beispielsweise Polypropylen. Ebenso besteht der Messlöffel vorzugsweise aus einem Kunststoff, beispielsweise Polypropylen.

Nachfolgend wird ein Ausführungsbeispiel für die Erfindung anhand der Figuren 1 - 3 näher erläutert.

Die Figur 1 zeigt eine Explosionsdarstellung eines Behälters gemäß einem Ausführungsbeispiel für die Erfindung.

Die Figur 2 veranschaulicht eine erste alternative Ausführungsform des Einsatzes 6 des in der Figur 1 gezeigten Behälters.

Die Figur 3 veranschaulicht eine zweite alternative Ausführungsform des Einsatzes 6 des in der Figur 1 gezeigten Behälters.

Bei der in der Figur 1 dargestellten Dose 1 handelt es sich um eine aus PET bestehende Dose. Diese weist einen Boden 2 und eine sich vom Boden nach oben erstreckende, hohlzylindrische Mantelwand 3 auf. Die Mantelwand 3 ist in ihrem oberen Endbereich mit einem Außengewinde 4 versehen. Des Weiteren weist die Dose 1 einen mit einem aus der Figur 1 nicht ersichtlichen Innengewinde versehenen Deckel 5 auf.

Ferner enthält die Dose 1 einen in den oberen Endbereich der Mantelwand 3 eingesetzten Einsatz 6. In diesen Einsatz 6 ist ein Messlöffel 9 eingelegt.

Der Einsatz 6 ist im zusammengebauten Zustand der Dose 1 auf eine sich von der Innenseite der Mantelwand 3 nach innen erstreckende Auflagevorrichtung 13 aufgesetzt. Bei dieser Auflagevorrichtung 13 handelt es sich entweder um einen umlaufenden Auflagering oder um mehrere sich nach innen erstreckende Aufnahmevorsprünge.

Wie aus der Figur 1 ersichtlich ist, ist der Einsatz 6 zylindersegmentförmig ausgebildet. Er weist in seinem innerhalb seines Außenmantels vorgesehen Innenbereich eine profilierte Lagerfläche für den Messlöffel 9 auf.

Die profilierte Lagerfläche weist eine durchgehende Aussparung 10 auf, in welcher bei in den Einsatz 6 eingelegtem Messlöffel die Löffelmulde 8 des Messlöffels 9 positioniert ist. Alternativ dazu kann die profilierte Lagerfläche des Einsatzes 6 anstelle der Aussparung 10 eine Lagermulde aufweisen, in welcher die Löffelmulde 8 des Messlöffels 9 gelagert werden kann.

Zur Aufnahme des Löffelstiels 7 ist in der profilierten Lagerfläche eine Vertiefung 11 vorgesehen, die als Auflagefläche für den Löffelstiel 7 dient.

Um den Einsatz 6 leicht aus der Dose 1 herausnehmen zu können, weist die profilierte Lagerfläche des Einsatzes 6 mehrere Griffmulden 12 auf. In diese Griffmulden 12 kann ein Benutzer mit den Fingern seiner Hand eingreifen, um den Einsatz 6 aus der Dose 1 herauszuheben. Bei dem in der Figur 1 gezeigten Ausführungsbeispiel weist die profilierte Lagerfläche des Einsatzes 6 insgesamt drei Griffmulden 12 auf. Alternativ dazu kann sie aber auch eine andere Anzahl von Griffmulden aufweisen, beispielsweise zwei Griffmulden oder vier Griffmulden.

Ist der Messlöffel 9 in den Einsatz 6 eingesetzt, dann bildet die Oberseite des Einsatzes 6 eine erhebungsfreie ebene Oberfläche, die dieselbe Höhe aufweist wie der obere Rand der Mantelwand 3.

Vorzugsweise ist auf den oberen Rand der Mantelwand 3 eine Versiegelungsfolie 14 aufgebracht. Durch diese Versiegelungsfolie 14 wird der Innenraum der Dose 3 und damit das in der Dose 3 befindliche Füllgut luftdicht verschlossen. Die Versiegelungsfolie 14 liegt auch direkt auf der erhebungsfreien Oberfläche des Einsatzes 6 auf, ohne mit dieser Oberfläche fest verbunden zu sein.

Eine alternative Ausführung besteht darin, die Dose 1 ohne eine derartige Versiegelungsfolie 14 herzustellen. Auch in diesem Falle liegt eine erhebungsfrei ausgebildete obere Abschlussfläche des Einsatzes 6 vor.

In beiden Fällen kann der ein Innengewinde aufweisende Deckel 5 zu einem Verschließen der Dose auf das im oberen Endbereich der Mantelwand 3 vorgesehene Außengewinde 4 aufgedreht werden.

Die Figur 2 veranschaulicht eine erste alternative Ausführungsform des Einsatzes 6 des in der Figur 1 gezeigten Behälters. Dieser Einsatz 6 unterscheidet sich von dem in der Figur 1 gezeigten Einsatz 6 dadurch, dass er im Bereich der Vertiefung 11 neben der Aussparung 10 eine weitere Aussparung 15 aufweist. Unterhalb dieser weiteren Aussparung 15 ist ein nach oben offener Füllgutbehälter 16 vorgesehen, welcher zur Aufnahme weiteren Füllgutes ausgebildet ist. Dieser Füllgutbehälter 16 ist vorzugsweise an die Unterseite des Einsatzes 6 angespritzt und ist damit fest mit dem Einsatz 6 verbunden.

Alternativ dazu kann der Füllgutbehälter 16 auch einen nach außen umgebogenen oberen Rand aufweisen und von oben her in den Einsatz 6 eingesetzt sein. Bei dieser alternativen Ausgestaltung kann die Vertiefung 11 eine den Rand der Aussparung 15 ringförmig umgebende weitere Vertiefung aufweisen, auf welcher der nach außen umgebogene obere Rand des Füllgutbehälters 16 derart eingesetzt ist, dass die Oberfläche des nach außen umgebogenen oberen Randes des Füllgutbehälters 16 eine Ebene mit der Oberfläche der Vertiefung 11 bildet.

Die in der Figur 2 veranschaulichte alternative Ausführungsform des Einsatzes 6 hat den Vorteil, dass in der Dose 1, bei der es sich um einen Zweikomponenten-Behälter handelt, unterschiedliche Füllgüter gelagert werden können. Eines dieser Füllgüter ist ebenso wie bei Figur 1 im unteren Bereich der Dose 1 auf deren Boden gelagert. Das andere Füllgut ist im Füllgutbehälter 16 gelagert. Diese beiden Füllgüter können beispielsweise nach dem Entfernen der Versiegelungsfolie 14 miteinander gemischt werden.

Die Figur 3 veranschaulicht eine zweite alternative Ausführungsform des Einsatzes 6 des in der Figur 1 gezeigten Behälters. Der in der Figur 3 gezeigte Einsatz 6 unterscheidet sich von dem in der Figur 1 gezeigten Einsatz 6 dadurch, dass unterhalb der Aussparung 10 ein nach oben offener Füllgutbehälter 17 vorgesehen ist, welcher zur Aufnahme weiteren Füllgutes ausgebildet ist. Dieser Füllgutbehälter 17 ist vorzugsweise an die Unterseite des Einsatzes 6 angespritzt und ist damit fest mit dem Einsatz 6 verbunden.

Alternativ dazu kann der Füllgutbehälter 17 auch einen nach außen umgebogenen oberen Rand aufweisen und von oben her in den Einsatz 6 eingesetzt sein.

Bei dieser alternativen Ausgestaltung kann die Vertiefung 11 eine den Rand der Aussparung 10 ringförmig umgebende weitere Vertiefung aufweisen, auf welche der nach außen umgebogene obere Rand des Füllgutbehälters 17 derart eingesetzt ist, dass die Oberfläche des nach außen umgebogenen oberen Randes des Füllgutbehälters 17 eine Ebene mit der Oberfläche der Vertiefung 11 bildet.

Die in der Figur 3 veranschaulichte zweite alternative Ausführungsform des Einsatzes 6 hat den Vorteil, dass in der Dose 1, bei der es sich ebenfalls um einen Zweikomponenten-Behälter handelt, unterschiedliche Füllgüter gelagert werden können. Eines dieser Füllgüter ist ebenso wie bei Figur 1 im unteren Bereich der Dose 1 auf deren Boden gelagert. Das andere Füllgut ist im Füllgutbehälter 17 gelagert. Diese beiden Füllgüter können beispielsweise nach dem Entfernen der Versiegelungsfolie 14 miteinander gemischt werden.

### Bezugszeichenliste

- 1: Behälter
- 2: Boden des Behälters
- 3: Mantelwand
- 3a: oberer Rand der Mantelwand
- 4: Außengewinde
- 5: Deckel
- 6: Einsatz
- 7: Löffelstiel
- 8: Löffelmulde
- 9: Messlöffel
- 10: Aussparung
- 11: Vertiefung
- 12: Griffmulde
- 13: Auflagevorrichtung
- 14: Versiegelungsfolie
- 15: Aussparung
- 16: Füllgutbehälter
- 17: Füllgutbehälter

## Patentansprüche

1. Behälter (1), aufweisend einen Boden (2), eine sich vom Boden nach oben erstreckende Mantelwand (3), die in ihrem oberen Endbereich mit einem Außengewinde (4) versehen ist, einen ein Innengewinde aufweisenden Deckel (5), einen in den oberen Endbereich der Mantelwand (3) eingesetzten Einsatz (6), in welchen ein einen Löffelstiel (7) und eine Löffelmulde (8) aufweisender Messlöffel (9) eingelegt ist, wobei der Einsatz (6) auf eine sich von der Innenseite der Mantelwand (3) nach innen erstreckende Auflagevorrichtung (13) aufgesetzt ist, wobei die Oberfläche des Einsatzes (6) erhebungsfrei ausgebildet ist, **dadurch gekennzeichnet, dass** der Einsatz (6) in seinem innerhalb seines Außenmantels befindlichen Bereich eine profilierte Lagerfläche für den Messlöffel (9) aufweist und die profilierte Lagerfläche des Einsatzes (6) eine als Auflagefläche für den Löffelstiel (7) dienende Vertiefung (11) aufweist.

2. Behälter nach Anspruch 1, **dadurch gekennzeichnet, dass** die Auflagevorrichtung (13) ein umlaufender Aufnahmering ist oder mehrere sich nach innen erstreckende Aufnahmevorsprünge aufweist.

3. Behälter nach einem der vorhergehenden Ansprüche, **dadurch gekennzeichnet, dass** der Einsatz (6) zylindersegmentförmig ausgebildet ist, der ringförmige untere Rand eines Außenmantels des Einsatzes (6) auf der Auflagevorrichtung (13) aufliegt und der Außenmantel des zylindersegmentförmigen Einsatzes (6) an einem Innenmantel der Mantelwand (3) des Behälters (1) anliegt.

4. Behälter nach einem der vorhergehenden Ansprüche, **dadurch gekennzeichnet, dass** die profilierte Lagerfläche des Einsatzes (6) eine oder mehrere Griffmulden (12) aufweist.

5. Behälter nach einem der vorhergehenden Ansprüche, **dadurch gekennzeichnet, dass** die profilierte Lagerfläche des Einsatzes (6) eine Lagermulde aufweist, in welcher die Löffelmulde (8) des Messlöffels gelagert ist.

6. Behälter nach einem der Ansprüche 1 - 4, **dadurch gekennzeichnet, dass** die profilierte Lagerfläche des Einsatzes (6) eine durchgehende Aussparung (10) aufweist, in welcher die Löffelmulde (8) des Messlöffels (9) positioniert ist.

7. Behälter nach Anspruch 6, **dadurch gekennzeichnet, dass** der Einsatz (6) im Bereich der Vertiefung (11) neben der Aussparung (10) eine weitere Aussparung (15) aufweist und unterhalb der weiteren Aussparung (15) ein Füllgutbehälter (16) vorgesehen ist, der an die Unterseite des Einsatzes (6) angespritzt ist oder von oben her in den Einsatz (6) eingesetzt ist.

8. Behälter nach Anspruch 6 oder 7, **dadurch gekennzeichnet, dass** der Einsatz (6) unterhalb der Aussparung (10) einen Füllgutbehälter (17) aufweist, der an die Unterseite des Einsatzes (6) angespritzt ist oder von oben her in den Einsatz (6) eingesetzt ist.

9. Behälter nach einem der vorhergehenden Ansprüche, **dadurch gekennzeichnet, dass** auf den oberen Rand der Mantelwand (3) eine Versiegelungsfolie (14) aufgebracht ist.

10. Behälter nach einem der vorhergehenden Ansprüche, **dadurch gekennzeichnet, dass** der Behälter (1) eine Dose ist.

11. Behälter nach einem der vorhergehenden Ansprüche, **dadurch gekennzeichnet, dass** der Behälter (1) aus einem Kunststoff oder aus Glas oder aus Metall besteht.

12. Behälter nach einem der vorhergehenden Ansprüche, **dadurch gekennzeichnet, dass** der Einsatz (6) aus einem Kunststoff oder aus Metall besteht.

13. Behälter nach einem der vorhergehenden Ansprüche, **dadurch gekennzeichnet, dass** der Messlöffel (9) aus einem Kunststoff oder aus Metall besteht.

## Claims

1. Container (1) having a base (2), a circumferential wall (3), which extends upwardly from the base and which is provided in its upper end region with an external thread (4), a lid (5) having an internal thread, an insert (6), which is inserted into the upper end region of the circumferential wall (3) and in which a measuring spoon (9) having a spoon handle (7) and a spoon bowl (8) is placed, wherein the insert (6) is supported on a support device (13) extending inwardly from the inner side of the circumferential wall (3) and wherein the surface of the insert (6) is of elevation-free construction, **characterised in that** the insert (6) has in its region disposed within its outer circumference a profiled support surface for the measuring spoon (9) and the profiled mounting surface of the insert (6) has a depression (11) serving as support surface for the spoon handle (7).

2. Container according to claim 1, **characterised in that** the support device (13) is an encircling receiving ring or a plurality of inwardly extending receiving projections.

3. Container according to one of the preceding claims, **characterised in that** the insert (6) has the shape of a segment of a cylinder, the annular lower edge of an outer circumference of the insert (6) rests on the support device (13) and the outer circumference of the insert (6), which has the shape of a segment of a cylinder, bears against an inner circumference of the circumferential wall (3) of the container (1).

4. Container according to any one of the preceding claims, **characterised in that** the profiled mounting surface of the insert (6) has one or more grip troughs (12).

5. Container according to any one of the preceding claims, **characterised in that** the profiled mounting surface of the insert (6) has a mounting trough in which the spoon bowl (8) of the measuring spoon is mounted.

6. Container according to any one of claims 1 to 4, **characterised in that** the profiled mounting surface of the insert (6) has a continuous cut-out (10) in which the spoon bowl (8) of the measuring spoon (9) is positioned.

7. Container according to claim 6, **characterised in that** the insert (6) has a further cut-out (15) in the region of the depression (11) near the cut-out (10) and a filling content container (16), which is injection-moulded on the underside of the insert (6) or inserted from above into the insert (6), is provided below the further cut-out (15).

8. Container according to claim 6 or 7, **characterised in that** the insert (6) has a filling content container (17), which is injection-moulded on the underside of the insert (6) or inserted from above into the insert (6), below the cut-out (10).

9. Container according to any one of the preceding claims, **characterised in that** a sealing film (14) is mounted on the upper edge of the circumferential wall (3).

10. Container according to any one of the preceding claims, **characterised in that** the container (1) is a can.

11. Container according to any one of the preceding claims, **characterised in that** the container (1) consists of a plastics material or of glass or of metal.

12. Container according to any one of the preceding claims, **characterised in** the insert (6) consists of a plastics material or of metal.

13. Container according to any one of the preceding claims, **characterised in that** the measuring spoon (9) consists of a plastics material or of metal.

## Revendications

1. Récipient (1) comprenant un fond (2), une paroi enveloppante (3) qui s'étend vers le haut à partir dudit fond et est pourvue d'un filetage extérieur (4) dans sa région extrême supérieure, un couvercle (5) muni d'un filetage intérieur, une pièce intégrée (6) qui est introduite dans ladite région extrême supérieure de la paroi enveloppante (3), et dans laquelle est insérée une cuillère de mesure (9) présentant un manche (7) et une augette (8), ladite pièce intégrée (6) étant placée sur un dispositif d'appui (13) s'étendant vers l'intérieur à partir de la face interne de ladite paroi enveloppante (3), la surface de ladite pièce intégrée (6) étant de réalisation exempte de zones protubérantes, **caractérisé par le fait que** la pièce intégrée (6) comporte, dans sa région située à l'intérieur de son enveloppe extérieure, une surface profilée de support dédiée à la cuillère de mesure (9), et ladite surface profilée de support de la pièce intégrée (6) présente un renfoncement (11) servant de surface d'appui dévolue au manche (7) de ladite cuillère.

2. Récipient selon la revendication 1, **caractérisé par le fait que** le dispositif d'appui (13) est une bague réceptrice périphérique, ou comporte plusieurs saillies réceptrices s'étendant vers l'intérieur.

3. Récipient selon l'une des revendications précédentes, **caractérisé par le fait que** la pièce intégrée (6) est réalisée en forme de segment cylindrique, le bord inférieur annulaire d'une enveloppe extérieure de ladite pièce intégrée (6) repose à plat sur le dispositif d'appui (13), et ladite enveloppe extérieure de la pièce intégrée (6) en forme de segment cylindrique porte contre une enveloppe intérieure de la paroi enveloppante (3) dudit récipient (1).

4. Récipient selon l'une des revendications précédentes, **caractérisé par le fait que** la surface profilée de support de la pièce intégrée (6) est dotée d'une ou de plusieurs creusure(s) de préhension (12).

5. Récipient selon l'une des revendications précédentes, **caractérisé par le fait que** la surface profilée de support de la pièce intégrée (6) est munie d'une creusure de support dans laquelle l'augette (8) de la cuillère de mesure est logée.

6. Récipient selon l'une des revendications 1-4, **caractérisé par le fait que** la surface profilée de support de la pièce intégrée (6) est pourvue d'un évidement ininterrompu (10), dans lequel l'augette (8) de la cuillère de mesure est mise en place.

7. Récipient selon la revendication 6, **caractérisé par le fait que** la pièce intégrée (6) comporte un évidement supplémentaire (15) dans la région du renfoncement (11), à côté de l'évidement (10), et un réceptacle (16) de produit de remplissage, prévu au-dessous dudit évidement supplémentaire (15), est rapporté par injection sur la face inférieure de ladite pièce intégrée (6) ou est introduit, de haut en bas, dans ladite pièce intégrée (6).

8. Récipient selon la revendication 6 ou 7, **caractérisé par le fait que** la pièce intégrée (6) est munie, au-dessous l'évidement (10), d'un réceptacle (17) de produit de remplissage qui est rapporté par injection sur la face inférieure de ladite pièce intégrée (6) ou est introduit, de haut en bas, dans ladite pièce intégrée (6).

9. Récipient selon l'une des revendications précédentes, **caractérisé par le fait qu'**un film de scellement (14) est appliqué sur le bord supérieur de la paroi enveloppante (3).

10. Récipient selon l'une des revendications précédentes, **caractérisé par le fait que** ledit récipient (1) est une canette.

11. Récipient selon l'une des revendications précédentes, **caractérisé par le fait que** ledit récipient (1) consiste en une matière plastique ou en du verre, voire en du métal.

12. Récipient selon l'une des revendications précédentes, **caractérisé par le fait que** la pièce intégrée (6) est constituée d'une matière plastique, ou d'un métal.

13. Récipient selon l'une des revendications précédentes, **caractérisé par le fait que** la cuillère de mesure (9) est constituée d'une matière plastique, ou d'un métal.
